# EUROPÄISCHE PATENTSCHRIFT

(11) **EP 3 358 113 B1**
(45) Veröffentlichungstag und Bekanntmachung des Hinweises auf die Patenterteilung: **07.06.2023**
(21) Anmeldenummer: 18159126.4
(22) Anmeldetag: 12.12.2012
(51) Int. Cl.: E05D 11/00, E05D 11/04, E05D 3/02

(54) **BAND ZUR SCHWENKBAREN VERBINDUNG EINES FLÜGELS MIT EINEM RAHMEN**
HINGE FOR THE PIVOTING CONNECTION OF A LEAF TO A FRAME
CHARNIÈRE POUR LA CONNECTION PIVOTANTE D'UN BATTANT SUR UN CADRE

(30) Priorität: 20.12.2011 DE 202011052372 U
(43) Veröffentlichungstag der Anmeldung: 08.08.2018
(62) Teilanmeldung aus: 12196638.6
(73) Patentinhaber: Dr. Hahn GmbH & Co. KG, D-41189 Mönchengladbach (DE)
(72) Erfinder: Lenze, Markus, 41334 Nettetal (DE)
(74) Vertreter: Kluin Patent

(56) Entgegenhaltungen:
- CH-A- 544 872
- GB-A- 2 419 156
- JP-A- 2006 241 857
- JP-U- S6 378 675

## Beschreibung

Die Erfindung betrifft ein Band zur schwenkbaren Verbindung eines Flügels mit einem Rahmen und insbesondere eines Türflügels mit einem Türrahmen, das einen Bandbolzen aufweist.

Aus der JP 2006241857 A ist ein Band bekannt, dessen Bandbolzen einen gehärteten Einsatz aufweist.

Die JP S63 78675 U zeigt ein Band mit einem Kunstoffbandbolzen, in den ein metallischer Verstärkungsstab eingebettet oder eingesetzt ist.

Aus der CH 544 872 A ist ein Band bekannt, dessen Scharnierbolzen zum Zwecke der Höhenverstellung des Bandes einen Stellstift aufweist.

Die EP 0 259 618 A2 zeigt ein Band, bei dem zum Zwecke der Höhenverstellung in dem Bandbolzen ein axial verschieblicher Stift angeordnet ist.

Nachteilig bei derartigen, bekannten Bändern ist, dass sie oft keine wünschenswert hohe Einbruchssicherheit bieten oder aufwändig in der Herstellung bzw. Montage sind bzw. die Erhöhung der Einbruchssicherheit das optische Erscheinungsbildes des Bandes beeinträchtigt. Insbesondere die Widerstandsfähigkeit vieler bekannter Bänder gegen Durchtrennversuche des Bandbolzens beispielsweise mit einer Bügelsäge, ist oft nicht befriedigend.

Die Erfindung hat es sich zur Aufgabe gemacht, ein Band zu schaffen, welches hinsichtlich wenigstens eines der genannten Nachteile verbessert ist.

Diese Aufgabe wird durch das in Anspruch 1 wiedergegebene Band gelöst.

Das erfindungsgemäße Band dient der schwenkbaren Verbindung eines Flügels mit einem Rahmen, insbesondere der Verbindung eines Türflügels mit einem Türrahmen. Es weist einen Bandbolzen auf. Zur Erhöhung der Einbruchssicherheit ist in dem Bandbolzen ein Einsatz vorgesehen. Dieser Einsatz wirkt insbesondere erst dann, wenn der Bandbolzen bis zu dem Einsatz durchtrennt wurde. Eine Beschädigung des Bandbolzens bis zu dem Einsatz wird also in Kauf genommen. Überraschenderweise hat sich gezeigt, dass auch ein derart beschädigter Bandbolzen noch hinreichende Widerstandskraft gegen Einbruchs- bzw. Aufbruchsversuche bietet. Bei dem Einsatz kann es sich, mit anderen Worten ausgedrückt, um ein Zusatzteil handeln.

Der Einsatz weist einen Freiheitsgrad um die eigene Achse auf. Daher kann der Einsatz einem Durchtrennversuch besonders wirksam entgegenwirken. Denn es kann erreicht werden, dass sich der Einsatz bei einem Durchtrennversuch, etwa bei einem Durchsägeversuch "mitdreht", wodurch ein Durchtrennen des Einsatzes vermieden bzw. sehr stark erschwert wird.

Es sind Vorkehrungen mit Mitteln getroffen, so dass die Reibung des Einsatzes bei einer Drehung in dem Bandbolzen gering ist. Auf diese Weise wird einem Mitdrehen, angetrieben durch das Trennwerkzeug, möglichst wenig Widerstand entgegengesetzt. Die reibungsvermindernden Mittel umfassen eine Spielpassung zwischen dem Einsatz und der Bohrung in dem Bandbolzen und/oder eine Schmierung des Einsatzes.

Ein separat ausgebildetes Sicherungselement ist zur - bevorzugt axialen - Sicherung des Einsatzes in dem Bandbolzen vorgesehen, so dass eine Entfernung des Einsatzes aus dem Bandbolzen und damit Aufhebung der Erhöhung der Einbruchssicherheit erschwert ist. Zudem ist verhindert, dass der Einsatz verloren geht, was die Handhabung des Bandbolzens bei der Lagerhaltung und Montage erleichtert.

Vorzugsweise ist der Einsatz härter als der übrige Bandbolzen. Hierdurch bietet er beispielsweise Durchsägeversuchen einen erhöhten Widerstand.

Mit Vorteil ist der Einsatz rotationssymmetrisch, es handelt sich also bevorzugt um einen Rotationskörper, insbesondere einen Zylinder bzw. einen zylinderförmigen Stift.

Wenn die Rotationsachse des Einsatzes mit der Rotationsachse des Bandbolzens zusammenfällt, der Einsatz also mittig in dem Bandbolzen angeordnet ist, dann ist bei einem Durchtrennen des Bandbolzens bis zu dem Einsatz unabhängig von der Drehstellung des Bolzens stets die gleiche Menge und genug Bolzenmaterial übrig, um eine feste Verbindung der beiden Bandteile und damit des Flügels mit dem Rahmen weiterhin sicherzustellen.

Der Bandbolzen weist eine Bohrung, bevorzugt eine axiale Bohrung auf und der Einsatz ist weiter bevorzugt in dieser Bohrung angeordnet. Bei der Bohrung handelt es sich bevorzugt um eine Sacklochbohrung.

Der Einsatz hat in dem Bandbolzen, bzw. der Bandbolzenbohrung Spiel, insbesondere liegt eine Spielpassung vor. Hierdurch lässt sich der Freiheitsgrad des Einsatzes um die eigene Achse besonders vorteilhaft und leicht herstellen.

Mit Vorteil ist der Einsatz in dem Bandbolzen leicht drehbar angeordnet, bevorzugt um seine Rotationsachse.

Mit Vorteil umfasst das Sicherungselement ein Presspassungselement, bzw. wird durch ein Presspassungselement gebildet. Das Presspassungselement ist bevorzugt in derselben Bandbolzenbohrung angeordnet, wie der Einsatz. In einer denkbaren Ausführungsform, in der die Bohrung durch den gesamten Bandbolzen reicht, sind bevorzugt zwei Sicherungselemente bzw. Presspassungselemente vorgesehen. In der bevorzugten Ausführungsform, in der die Bandbolzenbohrung eine Sacklochbohrung ist, ist bevorzugt genau ein Sicherungselement bzw. Presspassungselement vorgesehen. Das Presspassungselement bildet mit der Bohrung eine Presspassung, ist also in jedem Falle (Toleranzverteilung) größer als die Bohrung.

Mit Vorteil umfasst das Sicherungselement eine Kugel bzw. ist durch eine Kugel gebildet. Das Sicherungselement bzw. die Kugel ist bevorzugt in derselben Bohrung wie der Einsatz angeordnet, besonders bevorzugt mit einer Presspassung. Die Kugelform hat den Vorteil, dass das Sicherungselement leicht einpressbar ist und schwer herausholbar, da eine Kugel keine Angriffsflächen beispielsweise für eine Zange oder dergleichen bietet.

Die Erfindung soll nun anhand eines in den Zeichnungen gezeigten Ausführungsbeispiels näher erläutert werden. Es zeigen:
- Fig. 1: eine Ansicht von oben auf ein erfindungsgemäßes Band;
- Fig. 2: eine dreidimensionale, teilweise geschnittene Darstellung des Bandes aus Fig. 1 entlang der Schnittlinien II-II;
- Fig. 3: die Darstellung aus Fig. 2 aus einem anderen Blickwinkel (senkrecht zur Schnittebene);
- Fig. 4: die Darstellung aus Fig. 2 aus einem anderen Blickwinkel (von schräg links).

Das als Ganzes mit 100 bezeichnete Band dient der Befestigung eines Türflügels an einem Türrahmen. Das in dem Ausführungsbeispiel gezeigte Band ist bei geschlossenem Flügel von außen zugänglich. Das Band ist also im Hinblick auf Einbruchsversuche sicherheitsrelevant.

Es weist ein Flügelbandteil 7 und ein Rahmenbandteil 8 auf. Die beiden Bandteile sind mittels eines Bandbolzens 1 schwenkbar miteinander verbunden. Der Bandbolzen 1 ist in einem der Bandteile, im gezeigten Ausführungsbeispiel dem Flügelbandteil 7, axial fixiert, um ein Herausziehen des Bandbolzens 1 bei einem Einbruchsversuch zu verhindern bzw. zu erschweren.

Es ist denkbar, dass der Bandbolzen 1 in dem Bereich, in dem er in dem Flügelbandteil 7 angeordnet ist, eine Querbohrung aufweist oder auf andere Art mit einer Vorrichtung zur Horizontalverstellung wirkverbunden ist (in den Zeichnungen nicht gezeigt). Der Bandbolzen 1 kann in einem Bandteil, insbesondere dem Flügelbandteil 7 drehfest angeordnet sein.

In dem Rahmenbandteil 8 ist der Bandbolzen 1 drehbar gelagert. Dies geschieht mit Hilfe einer in dem Rahmenbandteil angeordneten Lagerbuchse 9. Die Lagerbuchse 9 ist in an sich bekannter Weise exzentrisch und weist zur Bewirkung einer Horizontalverstellung einen Ansatz 10 für ein Drehwerkzeug auf. Die die Lagerbuchse 9 aufnehmende Bohrung in dem Rahmenbandteil 8 ist jedenfalls im unteren Bereich als Gewindebohrung ausgeführt. In diesem Bereich ist ein Verstellelement 11 angeordnet, das ein Außengewinde aufweist sowie einen Ansatz für ein Drehwerkzeug 12. Mit Hilfe des Verstellelements 12 kann die Lagerbuchse 9 in an sich bekannter Weise angehoben bzw. abgesenkt werden und auf diese Weise der vertikale Abstand zwischen den beiden Bandteilen eingestellt werden. Das Band 100 ist also höhenverstellbar.

Zur Erhöhung der Einbruchssicherheit, insbesondere zur Erhöhung des Widerstands gegen Durchsägen, ist in dem Bandbolzen 1 ein Einsatz 2 angeordnet. Der Bandbolzen 1 weist zu diesem Zweck eine Sacklochbohrung 3 auf. Diese erstreckt sich von dem in den Fig. 2 bis 4 unteren Ende des Bandbolzens 1, welches in dem Rahmenbandteil 8 angeordnet ist, bis über den Bereich C zwischen den beiden Bandteilen hinaus geringfügig in den Bereich des Bandbolzens 1 hinein, mit dem er in dem Flügelbandteil 7 angeordnet ist. Die Bohrung 3 hat einen kreisrunden Querschnitt. Sie verläuft parallel zur Rotationsachse des Bandbolzens 1. Die Achse der Bohrung 3 fällt mit der Rotationsachse des Bandbolzens 1 zusammen.

Der Bandbolzen 1 weist eine Sägesicherung auf. In der Bohrung 3 ist der Einsatz 2 angeordnet, der als Rotationskörper, nämlich als zylinderförmiger Stift ausgeformt ist. Der kreisrunde Querschnitt des Einsatzes 2 weist einen Durchmesser auf, der geringfügig geringer ist als der Durchmesser der Bohrung 3. Der Einsatz 2 hat also radiales Spiel in der Bohrung 3 und kann um seine Rotationsachse A frei rotieren. Der Einsatz 2 weist mit anderen Worten einen Freiheitsgrad um die eigene Achse A auf. Einem Durchtrennversuch, etwa mit einer Bügelsäge, leistet der, etwa aufgrund von Verstellvorrichtungen oft notwendigerweise drehfest etwa in dem Flügelbandteil 7 angeordnete Bandbolzen 1 oft keinen sehr großen Widerstand. Sobald das Sägeblatt jedoch bis zu dem Einsatz 2 vorgedrungen ist, dreht sich dieser, angetrieben durch das Sägeblatt, mit. Zwischen dem Sägeblatt und dem Einsatz ist daher keine oder nur eine äußerst geringe Relativbewegung vorhanden. Das Sägeblatt kann daher nicht in den Einsatz 2 eindringen. Der in diesem Stadium noch nicht durchtrennte Bereich des Bandbolzens 1 bildet immer noch eine sichere Verbindung der beiden Bandteile. Der Einsatz 2 kann aus einem härteren Material gefertigt sein als der Bandbolzen 1, etwa aus gehärtetem Stahl bzw. Hartmetall. Die Rotationsachse A des Einsatzes 2 ist deckungsgleich zu der Achse B des Bandbolzens, die gleichzeitig die Schwenkachse des Bandes ist.

Um zu verhindern, dass der Einsatz 2 aus der Bohrung 3 herausfällt beziehungsweise bei einem Einbruchsversuch aus dem Bandbolzen 1 herausgezogen werden kann, ist hinter (in den Figuren 2 bis 4 unter) dem Einsatz 2 ein separates Sicherungselement 4 in der Bohrung 3 angeordnet. Dieses ist als Presspassungselement 5 ausgeformt, genauer gesagt als Kugel 6. Bei der Herstellung des Bandes wird zunächst der Einsatz 2 mit Spiel in die Bohrung 3 eingeführt und anschließend die Kugel 6 hinter diesen Einsatz 2 in der Bohrung 3 eingepresst. Die Kugel 6 wird nur so weit eingepresst, dass der Einsatz 2 auch etwas axiales Spiel hat und keine seine Drehung beeinträchtigende Klemmung stattfindet.

Der Einsatz 2 ist so lang und so angeordnet, dass er den empfindlichsten Bereich C zwischen den beiden Bandteilen 7, 8 sicher abdeckt. Zu diesem Zweck ragt er geringfügig in den Bereich des Bandbolzens hinein, der in dem Flügelbandteil 7 angeordnet ist. Auf der anderen Seite des Bereichs C zwischen den beiden Bandteilen erstreckt er sich deutlich weiter in den Bandbolzen 1.

Der Einsatz 2 ragt weniger als 20% weit, insbesondere weniger als 10% weit in den Bereich des Bandbolzens 1, der bei montiertem Band in das Bandteil ragt, in dem er axial fixiert ist (im gezeigten Ausführungsbeispiel das Flügelbandteil 7). Hierdurch wird einerseits der kritische Bereich C des Bandbolzens zuverlässig von dem Einsatz 2 geschützt. Andererseits wird der Bereich E des Bandbolzens, der tiefer in dem Bandteil angeordnet sind, in dem der Bandbolzen axial fixiert ist, nicht unnötig geschwächt. Dies ist insbesondere deshalb von Bedeutung, als dieser Bereich E oft zu Verstellzwecken mit weiteren Elementen zusammenwirkt und beispielsweise quergebohrt sein kann (nicht gezeigt). Indem dieser Bereich E frei von der Bohrung 3 bleibt, sind diese etwaigen Verstellvorrichtungen also auch nicht beeinflusst.

Im gezeigten Ausführungsbeispiel sind in diesem Bereich E Einschnürungen 13, 13' vorgesehen und es trägt zur Belastbarkeit des Bandbolzens 1 bei, dass sich die Bohrung 3 bzw. der Einsatz 2 nicht bis in diesen Bereich E erstreckt.

Da sich der Einsatz 2 in dem Rahmenbandteil 8, jedenfalls bei tiefster Stellung des Verstellelements 11, über mehr als die Hälfte des Bandbolzenbereichs 1 in diesem Bandteil erstreckt (Bereich D), ist der Bereich zwischen den beiden Bandteilen auch dann noch sicher von dem Einsatz 2 geschützt, wenn eine maximale Höhenverstellung nach oben erfolgt ist, also die Lagerbuchse 9 und mit ihr der Bandbolzen 1 bezogen auf das Rahmenbandteil 8 ihre höchstmögliche Stellung einnehmen.

Auch wenn es bei einem Einruchsversuch gelingen sollte, den Flügel anzuheben, dann ist der dann vergrößerte Bereich zwischen den beiden Bandteilen weitgehend von dem Einsatz 2 geschützt. Der Einsatz 2 erstreckt sich allgemein ausgedrückt, jedenfalls bei tiefster Stellung des Verstellelements 11, über mehr als die Hälfte des Bandbolzenbereichs, der in dem Bandteil, in dem der Bandbolzen drehbar gelagert ist, angeordnet ist. Der Einsatz 2 erstreckt sich über die gesamte für die Anwendung eines Trennwerkzeugs, insbesondere Säge, kritische Länge des Bandbolzens 1.

Der Einsatz 2 ist verliersicher in dem Bandbolzen 1 angeordnet und der Bandbolzen mit Einsatz kann, was seine Außenabmessungen betrifft, zumindest im Wesentlichen wie ein herkömmlicher Bandbolzen ausgeformt sein. Daher kann der Bandbolzen wie ein herkömmlicher Bandbolzen montiert werden und in bestehende Bänder nachgerüstet werden. Auch kann er bei bestehenden Bändern nur in deren einbruchshemmender Ausführung zum Einsatz kommen.

Das optische Erscheinungsbild des Bandes ist durch die Steigerung der Einbruchssicherheit nicht beeinflusst. Dem Band ist von außen nicht anzusehen, ob es einen Bandbolzen mit Einsatz oder einen herkömmlichen Bandbolzen aufweist, was einen Sicherheitsgewinn darstellen kann.

Da an dem Band vorzugsweise lediglich der Bandbolzen modifiziert ist, kann der Mehraufwand zu bestehenden Bändern relativ gering sein.

### Bezugszeichenliste:

- 100: Band
- 1: Einsatz
- 3: Bohrung
- 4: Sicherungselement
- 5: Presspassungselement
- 6: Kugel
- 7: Flügelbandteil
- 8: Rahmenbandteil
- 9: Lagerbuchse
- 10: Ansatz für ein Drehwerkzeug
- 11: Verstellelement
- 12: Einsatz für ein Drehwerkzeug
- A: Achse des Einsatzes
- B: Achse des Bandbolzens
- C, D, E: Bereiche

## Patentansprüche

1. Band (100) zur schwenkbaren Verbindung eines Flügels mit einem Rahmen, insbesondere Türflügel mit einem Türrahmen,
mit einem Flügelbandteil (7), einem Rahmenbandteil (8) und einem Bandbolzen (1),
wobei ein Einsatz (2) in dem Bandbolzen (1) vorgesehen ist, der so lang und so angeordnet ist, dass er einen Bereich (C) zwischen dem Flügelbandteil (7) und dem Rahmenbandteil (8) abdeckt, wobei der Bandbolzen (1) eine Bohrung (3) aufweist und der Einsatz (2) in der Bohrung (3) in dem Bandbolzen (1) angeordnet ist, und zur Sicherung des Einsatzes (2) in dem Bandbolzen (1) ein separat ausgebildetes Sicherungselement (4) vorgesehen ist,
wobei Mittel vorgesehen sind, sodass die Reibung des Einsatzes (2) bei einer Drehung in dem Bandbolzen (1) gering ist, und der Einsatz (2) einen Freiheitsgrad um die eigene Achse (A) aufweist, so dass sich der Einsatz (2) bei einem Durchsägeversuch mitdreht, wobei die Mittel eine Spielpassung zwischen dem Einsatz (2) und der Bohrung (3) und/oder eine Schmierung des Einsatzes (2) umfassen.

2. Band nach Anspruch 1, **dadurch gekennzeichnet, dass** der Einsatz (2) härter als der übrige Bandbolzen (1) ist.

3. Band nach einem der Ansprüche 1 oder 2, **dadurch gekennzeichnet, dass** der Einsatz (2) rotationssymmetrisch ist.

4. Band nach einem der voranstehenden Ansprüche, **dadurch gekennzeichnet, dass** die Rotationsachse (A) des Einsatzes (2) mit der Rotationsachse (B) des Bandbolzens (1) zusammenfällt.

5. Band nach einem der voranstehenden Ansprüche, **dadurch gekennzeichnet, dass** das Sicherungselement (4) ein Presspassungselement (5) umfasst.

6. Band nach einem der voranstehenden Ansprüche, **dadurch gekennzeichnet, dass** das Sicherungselement (4) eine Kugel (6) umfasst.

## Claims

1. A hinge (100) for pivotably connecting a leaf to a frame, in particular a door leaf to a door frame,
comprising a leaf hinge part (7), a frame hinge part (8) and a hinge pin (1),
wherein an insert (2) is provided in the hinge pin (1), which insert is long enough and arranged so as to cover a region (C) between the leaf hinge part (7) and the frame hinge part (8), wherein the hinge pin (1) has a bore (3) and the insert (2) is arranged in the bore (3) in the hinge pin (1), and a separately formed securing element (4) is provided for securing the insert (2) in the hinge pin (1),
wherein means are provided so that the friction of the insert (2) during a rotation in the hinge pin (1) is low, and the insert (2) has a degree of freedom about its own axis (A) such that the insert (2) rotates during a sawing-through attempt, wherein the means comprise a clearance fit between the insert (2) and the bore (3) and/or comprise lubrication of the insert (2).

2. The hinge according to claim 1, **characterized in that** the insert (2) is harder than the rest of the hinge pin (1).

3. The hinge according to either of claims 1 or 2, **characterized in that** the insert (2) is rotationally symmetrical.

4. The hinge according to any of the preceding claims,
**characterized in that** the rotational axis (A) of the insert (2) coincides with the rotational axis (B) of the hinge pin (1).

5. The hinge according to any of the preceding claims, **characterized in that** the securing element (4) comprises a press-fitting element (5).

6. The hinge according to any of the preceding claims,
**characterized in that** the securing element (4) comprises a ball (6).

## Revendications

1. Charnière (100) pour une liaison de manière à pouvoir pivoter d'un battant avec un cadre, en particulier d'un battant de porte avec un cadre de porte,
comportant une partie de charnière de battant (7), une partie de charnière de cadre (8) et un boulon de charnière (1),
dans laquelle un insert (2) est prévu dans le boulon de charnière (1), lequel insert est long de manière telle et disposé de manière telle qu'il recouvre une région (C) entre la partie de charnière de battant (7) et la partie de charnière de cadre (8), dans laquelle le boulon de charnière (1) présente un alésage (3) et l'insert (2) est disposé dans l'alésage (3) dans le boulon de charnière (1), et, pour la fixation de l'insert (2) dans le boulon de charnière (1), un élément de fixation (4) réalisé séparément est prévu,
dans laquelle des moyens sont prévus, de sorte que le frottement de l'insert (2) lors d'une rotation dans le boulon de charnière (1) est faible, et l'insert (2) présente un degré de liberté autour de son propre axe (A), de sorte que l'insert (2) tourne lors d'une tentative de découpe, dans laquelle les moyens comprennent un ajustement avec jeu entre l'insert (2) et l'alésage (3) et/ou une lubrification de l'insert (2).

2. Charnière selon la revendication 1, **caractérisée en ce que** l'insert (2) est plus dur que le reste du boulon de charnière (1).

3. Charnière selon l'une des revendications 1 ou 2, **caractérisée en ce que** l'insert (2) est symétrique en rotation.

4. Charnière selon l'une des revendications précédentes, **caractérisée en ce que** l'axe de rotation (A) de l'insert (2) coïncide avec l'axe de rotation (B) du boulon de charnière (1).

5. Charnière selon l'une des revendications précédentes, **caractérisée en ce que** l'élément de fixation (4) comprend un élément d'ajustement serré (5).

6. Charnière selon l'une des revendications précédentes, **caractérisée en ce que** l'élément de fixation (4) comprend une bille (6).
